# FASCICULE DE BREVET EUROPEEN

(11) **EP 0 515 269 B1**
(45) Date de publication et mention de la délivrance du brevet: **04.10.1995**
(21) Numéro de dépôt: 92401370.9
(22) Date de dépôt: 20.05.1992
(51) Int. Cl.: H01H 23/20, H01H 1/18

(54) **Commutateur électrique à action brusque et ensemble de commutation formé de plusieurs compartiments**
Elektrischer Schnappschalter und aus mehreren Abteilen bestehende Schalteinheit
Electrical snap action switch and switch assembly formed by more than one compartment

(30) Priorité: 22.05.1991 FR 9106147
(43) Date de publication de la demande: 25.11.1992
(73) Titulaire: DAV, F-74106 Annemasse Cédex (FR)
(72) Inventeur: Thurian, Joel, F-74380 Lucinges (FR); Weber, Jacques, F-74100 Haut-Monthoux (FR)
(74) Mandataire: Levy, David

(56) Documents cités:
- EP-A- 0 252 285
- EP-A- 0 375 521
- FR-A- 2 221 801
- FR-A- 2 253 264

## Description

La présente invention concerne un commutateur électrique à action brusque selon le préambule de la revendication 1.

Un commutateur de ce type a été décrit par exemple dans le brevet français No. 2.221 801, au nom de la Société DAV. Il présente l'avantage, grâce au basculement brusque de la plaquette porte-contact mobile dû à un effet de "dépassement de point mort", de permettre l'établissement et la coupure des courants de forte intensité (par exemple plusieurs ampères) malgré un faible encombrement de l'appareil.

De tels commutateurs sont largement utilisés dans l'industrie automobile pour la commande de nombreux circuits électriques. Pour la plupart des applications, ces commutateurs ont leurs deux positions (travail et repos) stables naturellement, grâce à l'effet de dépassement de point mort qui fait déclencher la plaquette porte-contact mobile vers l'une ou l'autre de ses positions et l'y maintient.

Il en résulte que la touche de commande, qui est généralement solidaire du levier basculant d'actionnement, doit être actionnée par l'opérateur dans un sens pour établir la position travail et, en sens inverse, pour revenir à la position de repos.

Depuis quelques années, on a recherché à simplifier la manoeuvre des commutateurs électriques, avec les commutateurs dits "push-push" dans lesquels l'opérateur pousse la touche de commande pour établir la position travail et pousse à nouveau la même touche pour revenir à la position repos.

Ces commutateurs "push-push" sont largement utilisés sur les appareils de télévision, de radio, etc., mais ne permettent pas en général la coupure de courants élevés, du fait que, le plus souvent, ils ne fonctionnent pas par action brusque.

La présente invention a pour but de réaliser un commutateur à rupture brusque amélioré et à faible course.

Selon l'invention, ce but est atteint par un commutateur électrique à action brusque, du type comprenant un boîtier, une touche de commande d'au moins un levier d'actionnement pivotant disposé dans ledit boîtier, une plaquette mince en métal élastique divisée, par deux fentes longitudinales, en trois bandes dont au moins une s'appuie et peut basculer sur un support entre deux positions dans l'une, au moins, desquelles un contact mobile porté par ladite plaquette est appuyé contre un contact fixe, ledit levier d'actionnement comportant au moins un doigt pour actionner ladite plaquette par appui glissant le long de l'une au moins des bandes de la plaquette, et caractérisé en ce que ladite plaquette peut se déplacer sur le support qui présente une partie de retenue et de guidage de ladite plaquette et en ce qu'au moins la bande sur laquelle le doigt est en appui comprend des moyens aptes, en coopération avec ledit doigt, à réaliser un déplacement dans un même plan de ladite plaquette avant de basculer.

Un avantage de la présente invention réside dans le fait qu'on réalise un frottement entre les contacts électriques, avant leur séparation, ce qui permet d'avoir des contacts propres pour une meilleure conduction de l'électricité.

La plaquette est guidée sur le support de façon à éviter un éventuel déplacement latéral de ladite plaquette et à obtenir toujours un appui répétitif entre les contacts électriques.

D'autres avantages et caractéristiques apparaîtront à la lecture de la description d'un mode de réalisation de l'invention, ainsi que des dessins annexés sur lesquels :

la figure 1 est une vue en coupe schématique du commutateur électrique selon un mode de réalisation de la présente invention.

Les figures 2a à 2c sont des vues en perspective de la plaquette mince, suivant plusieurs modes préférés de réalisation.

La figure 3 est une vue en perspective du support de la plaquette mince, suivant un premier mode préféré de réalisation.

La figure 4 est une vue en coupe du support représenté sur la figure 3.

La figure 5 est une vue en coupe du support suivant un autre mode préféré de réalisation.

Le commutateur électrique à action brusque comprend un boîtier 1 sur lequel est articulée une touche de commande 2 qui, sur la figure 1, est à double sens d'actionnement. La touche de commande pivote autour d'un axe de pivotement 3. Le commutateur électrique comprenant en conséquence, deux ensembles de commutation disposés de part et d'autre d'une lame fixe centrale 4 qui est en cuivre; la description qui suit est faite en référence à un des ensembles de commutation.

L'ensemble de commutation comprend une plaquette mince en métal élastique 5, représentée en perspective sur les figures 2a à 2c, qui est divisée par deux fentes longitudinales 6, 7 en trois bandes 8, 9 et 10.

La bande centrale 9 s'appuie sur un support 11, représenté en détail sur les figures 3 et 4 notamment, ledit support étant conducteur d'électricité et comprenant une partie 12 apte à être enfichée dans un socle 13 du boîtier et constituer une fiche de contact d'amenée de courant.

La plaquette mince 5 porte, à une de ses extrémités deux contacts électriques mobiles 14 susceptibles de venir en appui sur un contact fixe supérieur électrique 15 prévu sur un retour 16 de la fiche centrale 4; ou sur un contact fixe électrique inférieur 17 porté par une fiche de contact d'amenée de courant 18. La bande centrale 9 comporte deux ouvertures, l'une 29 pour fixation sur le support 11 et l'autre 36 pour arrêter une éventuelle migration de graisse vers les contacts mobiles 14. L'ouverture 36 est de forme semi-circulaire, l'arête droite 36a étant située du côté des contacts mobiles 14.

Les extrémités libres 19 et 20 des bandes latérales 8 et 10 sont légèrement recourbées (figure 2a) et constituent des premiers moyens permettant à ladite plaquette 5 de se déplacer dans un même plan avant son basculement, soit avant qu'un des contacts 14 ne vienne en appui sur le contact supérieur 15. Suivant une autre forme de réalisation (figure 2b), les bandes latérales 8 et 10 comportent à proximité de leurs extrémités 19 et 20, au moins une cambrure vers le haut 35 et lesdites cambrures et jouant le même rôle que les courbures 19′,20′ de la figure 2a. Suivant une autre forme de réalisation (figure 2c), les bandes latérales 8 et 10 comportent chacune, à proximité de l'extrémité 19, 20, au moins une rainure peu profonde 35′, qui permet également une translation de la plaquette 5 avant son basculement.

Le support 11 comprend une première partie 12 constituant fiche de contact ou languette de connexion, une deuxième partie inclinée 21 et une troisième partie 22 qui peut être inclinée ou horizontale et parallèle à la partie 12, ainsi que cela est représenté sur la figure 4. A proximité de la jonction des parties 12 et 21, une ouverture 23 est ménagée dans la partie 12 et la languette de métal 24 ainsi réalisée est repliée dans un sens ou dans l'autre. La languette 24 constitue une butée qui vient en appui sur un fond 25 d'un passage 26 pour la partie 12 dans le socle 13, au-delà de la languette 24, le support 11 ne peut plus être retiré. L'enfichage est autorisé grâce à l'élasticité de la languette 24 qui vient se loger dans l'orifice 23 le temps nécessaire à la traversée du socle 13.

La partie ou patte 22 est comprise entre deux petites zones d'appui 27 ménagées sur la partie 21, et comporte une encoche 28. La partie 22 passe à travers une ouverture 29 ménagée dans la bande centrale 9 de la plaquette mince 5. La bande centrale 9 repose sur les zones d'appui 27 qui constituent, avec l'ouverture 29, des moyens de support et de guidage pour la plaquette mince 5.

L'encoche 28 a une double fonction. La première est de positionner correctement le support 11 dans le socle 13 du boîtier, au moyen d'un outil approprié qui est engagé dans ladite encoche. La deuxième est de ménager deux ailes 28a qui, après pliage dans un sens quelconque, empêchent la plaquette mince 5 de s'extraire hors du support lorsqu'on renverse le commutateur. De cette façon, on s'affranchit des tolérances très faibles quant aux dimensions de l'ouverture 29 de la plaquette, qui peut être surdimensionnée par rapport à la partie 22.

Ainsi, la partie 22 constitue à la fois un moyen de guidage et de retenue pour la bande 9 de la plaquette 5.

Suivant une autre forme de réalisation représentée sur la figure 5, le support 11 présente une deuxième partie 21′ qui est sensiblement perpendiculaire aux deux parties parallèles 12 et 22.

Le commutateur représenté sur la figure 1, comprend une pièce 30 en forme de U inversé qui est solidaire de la touche de commande 2 et qui, lors du pivotement pousse un levier 30′ comprenant deux doigts 31 dont les extrémités inférieures 32 sont en contact glissant sur les bandes latérales 8 et 10 de la plaquette 5. Les doigts 31 sont rappelés vers la position stable grâce à un ressort 33, en forme d'épingle à cheveux, monté entre lesdits doigts et le corps du boîtier 1. Lors du basculement de la touche de commande 2 autour de l'axe 3, les extrémités 32 des doigts 31 glissent sur les bandes latérales 8 et 10 jusqu'à ce qu'elles rencontrent les parties recourbées 19′ et 20′. A ce moment, et avant qu'ils n'aient dépassé le "point mort" ou plutôt le basculement de la plaquette 5, cette dernière est déplacée grâce à l'action des extrémités 32 sur les parties recourbées 19′ et 20′. Le contact inférieur 14 est donc déplacé sur le contact inférieur 17, provoquant ainsi un frottement entre les contacts 14 et 17 et par suite un nettoyage desdits contacts, ce qui assure une meilleure conduction de l'électricité circulant dans les fiches 12 et 18.

Dans une forme de réalisation préférée de l'invention, les contacts mobiles et fixes 14, 15 et 17 sont réalisés dans un alliage d'argent et d'oxyde de cadmium et la lame fixe centrale 4 est en cuivre.

## Revendications

1. Commutateur électrique à action brusque du type comprenant un boîtier (1), une touche de commande (2) d'au moins un levier d'actionnement pivotant (30′) disposé dans ledit boîtier (1), une plaquette mince (5) en métal élastique divisée, par deux fentes longitudinales (6, 7), en trois bandes (8, 9, 10) dont au moins une (9) s'appuie et peut basculer sur un support (11) entre deux positions dans l'une, au moins, desquelles un contact mobile (14) porté par ladite plaquette (5) est appuyé contre un contact fixe (15, 17), ledit levier d'actionnement (30′) comportant au moins un doigt (31) pour actionner ladite plaquette (5) par appui glissant le long de l'une (8, 10) au moins des bandes (8,9,10) de la plaquette (5), caractérisé en ce que ladite plaquette (5) peut se déplacer sur le support (11) qui présente une partie (22) de retenue et de guidage de ladite plaquette (5) et en ce qu'au moins la bande (8, 10) sur laquelle le doigt (31) est en appui comprend des moyens aptes (19′, 20′; 35,35′), en coopération avec ledit doigt (31), à réaliser un déplacement dans un même plan de ladite plaquette (5) avant de basculer.

2. Commutateur selon la revendication 1, caractérisé en ce que les moyens de déplacement (19′, 20′; 35, 35′) de la plaquette (5) sont prévus sur chaque bande latérale (8, 10) extrême de ladite plaquette (5).

3. Commutateur selon l'une des revendications 1 ou 2, caractérisé en ce que les moyens de déplacement sont constitués par une courbure (19′,20′) de l'extrémité libre (18,19) de la bande d'appui (8,10).

4. Commutateur selon l'une des revendications 1 ou 2, caractérisé en ce que les moyens de déplacement sont constitués par un bossage ou nervure (35, 35′) ménagé à proximité de l'extrémité libre (19, 20) de la bande d'appui (8, 10).

5. Commutateur selon la revendication 1, dans lequel le support (11) est constitué par une fiche de contact d'amenée de courant, caractérisé en ce que le support est constitué par deux parties sensiblement parallèles (12, 22) qui sont réunies par une partie intermédiaire inclinée (21).

6. Commutateur selon la revendication 5, caractérisé en ce que les deux parties sensiblement parallèles (12, 22) du support (11) sont réunies par une partie intermédiaire (21′) qui est sensiblement perpendiculaire aux parties parallèles (12,22).

7. Commutateur selon l'une des revendications 5 ou 6, caractérisé en ce que le support (11) présente deux zones d'appui (27) pour la bande (9) de la plaquette (5), lesdites zones étant situées de part et d'autre d'une patte de guidage et de retenue (22) pour ladite bande (9).

8. Commutateur selon la revendication 7, caractérisé en ce que la patte de guidage (22) présente une encoche (28) ménagée entre deux ailes (28a) susceptibles d'être repliées dans un sens et constituer des moyens de retenue pour la plaquette mince (5).

9. Commutateur selon l'une des revendications 1 à 7, caractérisé en ce que la partie (12) du support (11), adjacente à celle (21) portant les zones d'appui (27), est découpée de manière à réaliser une languette (24) qui est légèrement repliée par rapport au plan de ladite partie (12).

10. Commutateur selon la revendication 1, caractérisé en ce que le levier d'actionnement (30′) est rappelé dans la position stable par un ressort de rappel (33).

11. Commutateur selon la revendication 1, caractérisé en ce que les contacts (14, 15, 17) sont réalisés dans un alliage d'argent et d'oxyde de cadmium.

12. Commutateur selon la revendication 1, caractérisé en ce que au moins une des fiches de contact (4) portant un contact fixe (15) est en cuivre.

13. Commutateur selon la revendication 1, caractérisé en ce que la bande (9) portant les contacts comprend en outre un orifice (36) d'arrêt de graisse susceptible de migrer vers lesdits contacts mobiles (14).

14. Commutateur selon la revendication 13, caractérisé en ce que l'orifice (36) est de forme semi-circulaire présentant une arête droite (36a) du côté des contacts mobiles (14).

## Patentansprüche

1. Elektrischer Umschalter mit Schnellwirkung des Typs, der versehen ist mit einem Gehäuse (1), einer Steuertaste (2) für wenigstens einen im Gehäuse (1) angeordneten Schwenkbetätigungshebel (30′), einem dünnen Plättchen (5) aus elastischem Metall, das durch zwei longitudinale Schlitze (6, 7) in drei Bänder (8, 9, 10) unterteilt ist, wovon sich wenigstens eines (9) auf einem Träger (11) abstützt und zwischen zwei Positionen schwenken kann, wobei in wenigstens einer dieser Positionen ein beweglicher Kontakt (14), der vom Plättchen (5) getragen wird, an einem festen Kontakt (15, 17) anliegt, wobei der Betätigungshebel (30′) wenigstens einen Zapfen (31) enthält, um das Plättchen (5) durch gleitendes Abstützen entlang wenigstens einem der Bänder (8, 9, 10) des Plättchens (5) zu betätigen, dadurch gekennzeichnet, daß sich das Plättchen (5) am Träger (11) verschieben kann, der einen Teil (22) zum Halten und Führen des Plättchens (5) aufweist, und daß wenigstens dasjenige Band (8, 10), auf dem sich der Zapfen (31) abstützt, Mittel (19′, 20′; 35, 35′) enthält, die geeignet sind, zusammen mit dem Zapfen (31) vor dem Kippen eine Verschiebung in der Ebene des Plättchens (5) zu bewirken.

2. Umschalter nach Anspruch 1, dadurch gekennzeichnet, daß die Verschiebungsmittel (19′, 20′; 35, 35′) für das Plättchen (5) auf jedem ganz außen befindlichen Band (8, 10) des Plättchens (5) vorgesehen sind.

3. Umschalter nach einem der Ansprüche 1 oder 2, dadurch gekennzeichnet, daß die Verschiebungsmittel durch eine Krümmung des freien Endes (18, 19) des Abstützbandes (8, 10) gebildet sind.

4. Umschalter nach einem der Ansprüche 1 oder 2, dadurch gekennzeichnet, daß die Verschiebungsmittel durch einen Höcker oder eine Rippe (35, 35′) gebildet sind, der bzw. die in der Nähe des freien Endes (19, 20) des Abstützbandes (8, 10) ausgebildet ist.

5. Umschalter nach Anspruch 1, in dem der Träger (11) durch einen Stromzuführungs-Kontaktstecker gebildet ist, dadurch gekennzeichnet, daß der Träger durch zwei im wesentlichen parallele Teile (12, 22) gebildet ist, die durch ein geneigtes Zwischenteil (21) vereinigt sind.

6. Umschalter nach Anspruch 5, dadurch gekennzeichnet, daß die zwei im wesentlichen parallelen Teile (12, 22) des Trägers (11) durch ein Zwischenteil (21′) vereinigt sind, das zu den parallelen Teilen (12, 22) im wesentlichen senkrecht ist.

7. Umschalter nach einem der Ansprüche 5 oder 6, dadurch gekennzeichnet, daß der Träger (11) zwei Abstützzonen (27) für das Band (9) des Plättchens (5) aufweist, wobei sich die Zonen beiderseits eines Führungs- und Haltehakens (22) für das Band (9) befinden.

8. Umschalter nach Anspruch 7, dadurch gekennzeichnet, daß der Führungshaken eine Kerbe (28) aufweist, die zwischen zwei Flügeln (28a) ausgebildet ist, die in eine Richtung umgebogen werden können und Haltemittel für das dünne Plättchen (5) bilden können.

9. Umschalter nach einem der Ansprüche 1 bis 7, dadurch gekennzeichnet, daß derjenige Teil (12) des Trägers (11), der an den die Abstützzonen (27) tragenden Teil (21) angrenzt, in der Weise ausgeschnitten ist, daß eine Zunge (24) verwirklicht wird, die in bezug auf die Ebene des Teils (12) leicht gebogen ist.

10. Umschalter nach Anspruch 1, dadurch gekennzeichnet, daß der Betätigungshebel (30′) in die stabile Position durch eine Rückstellfeder (33) zurückgestellt wird.

11. Umschalter nach Anspruch 1, dadurch gekennzeichnet, daß die Kontakte (14, 15, 17) aus einer Legierung aus Silber und Cadmiumoxid verwirklicht sind.

12. Umschalter nach Anspruch 1, dadurch gekennzeichnet, daß wenigstens einer der Kontaktstecker, der einen festen Kontakt (15) trägt, aus Kupfer besteht.

13. Umschalter nach Anspruch 1, dadurch gekennzeichnet, daß das die Kontakte tragende Band (9) außerdem eine Öffnung (36) zum Aufhalten von Fett enthält, das in die beweglichen Kontakte (14) eindringen kann.

14. Umschalter nach Anspruch 13, dadurch gekennzeichnet, daß die Öffnung (36) halbkreisförmig ist und eine gerade Kante (36a) auf seiten der beweglichen Kontakte (14) aufweist.

## Claims

1. Snap action electrical switch of the type comprising a casing (1), a control button (2) for at least one actuating lever (30′) which is pivotal and disposed in said casing (1), a thin resilient metal plate (5) divided by two longitudinal slots (6, 7) into three strips (8, 9, 10) of which at least one (9) is supported and can tilt on a support (11) between two positions in one at least of which a mobile contact (14) carried by the said plate (5) is pressed against the fixed contact (15, 17), the said actuating lever (30′) comprising at least one catch (31) for actuating said plate (5) by sliding contact along one at least (8, 10) of the strips (8, 9, 10) of the plate (5), characterised in that the said plate (5) may be displaced on the support (11) which has a retaining and guidance portion (22) for the said plate (5), and in that at least the strip (8, 10) upon which the catch (31) is supported comprises means (19′, 20′; 35, 35′) suitable, in co-operation with the said catch (31) , to execute a displacement in the same plane of the said plate (5) before tilting.

2. Switch according to Claim 1, characterised in that the means of displacement (19′, 20′; 35, 35′) of the plate (5) are provided on each terminal lateral strip (8, 10) of the said plate (5).

3. Switch according to one of Claims 1 or 2, characterised in that the means of displacement are constituted by a curvature (19′, 20′) of the free end (18, 19) of the contact strip (8, 10).

4. Switch according to one of Claims 1 or 2, characterised in that the means of displacement are constituted by a boss or rib (35, 35′) provided near the free end of the support of the contact strip (8, 10).

5. Switch according to Claim 1, in which the support (11) is constituted by a contact pin for supplying current, characterised in that the support is constituted by two substantially parallel portions (12, 22) which are connected by an inclined intermediate portion (21).

6. Switch according to Claim 5, characterised in that the two substantially parallel portions (12, 22) of the support (11) are connected by an intermediate portion (21′) which is substantially perpendicular to the parallel portions (12, 22).

7. Switch according to one of Claims 5 or 6, characterised in that the support (11) has two contact zones (27) for the strip (9) of the plate (5), said zones being located on either side of a guidance and retention tab (22) for the said strip (9).

8. Switch according to Claim 7, characterised in that the guide tab (22) has a notch (28) provided between two tabs (28a) capable of being bent in one direction and constituting retaining means for the thin plate (5).

9. Switch according to one of claims 1 to 7, characterised in that the portion (12) of the support (11) adjacent to that (21) carrying the contact zones (27) is incised so as to provide a blade (24) which is slightly bent with respect to the plane of the said portion (12).

10. Switch according to Claim 1, characterised in that the actuating lever (30′) is returned into the stable position by a return spring (33).

11. Switch according to Claim 1, characterised in that the contacts (14, 15, 17) are made of an alloy of silver and cadmium oxide.

12. Switch according to Claim 1, characterised in that at least one of the contact pins (4) carrying a fixed contact (15) is made of copper.

13. Switch according to Claim 1, characterised in that the strip (9) carrying the contacts further comprises an opening (36) for stopping grease capable of migrating towards the said mobile contacts (14).

14. Switch according to Claim 13, characterised in that the opening (36) is of a semicircular shape, having a straight crest (36a) on the side of the mobile contacts (14).
